# EUROPÄISCHE PATENTSCHRIFT

(11) **EP 2 780 920 B1**
(45) Veröffentlichungstag und Bekanntmachung des Hinweises auf die Patenterteilung: **14.10.2015**
(21) Anmeldenummer: 12751004.8
(22) Anmeldetag: 10.08.2012
(51) Int. Cl.: H01H 1/20, H01H 3/40, H01H 1/50, H01H 3/24

(54) **HOCHSTROMSCHALTER**
HIGH-CURRENT SWITCH
INTERRUPTEUR POUR COURANT FORT

(30) Priorität: 18.11.2011 DE 102011118894
(43) Veröffentlichungstag der Anmeldung: 24.09.2014
(73) Patentinhaber: Schaltbau GmbH, 81829 München (DE)
(72) Erfinder: VON PRONDZINSKI, Rudolf, 82205 Gilching (DE); KNEBEL, Jens, 83539 Pfaffing (DE)
(74) Vertreter: Grünecker Patent- und Rechtsanwälte PartG mbB
(86) Internationale Anmeldenummer: PCT/EP2012/003430
(87) Internationale Veröffentlichungsnummer: WO 2013/071987

(56) Entgegenhaltungen:
- AT-B- 143 521
- DE-A1- 1 540 490
- DE-C1- 19 850 199
- US-A- 4 027 128

## Beschreibung

Die vorliegende Erfindung betrifft einen Hochstromschalter nach dem Oberbegriff des unabhängigen Anspruchs 1.

Ein derartiger Schalter umfasst einen ersten Festkontakt und einen von dem ersten Festkontakt beabstandeten zweiten Festkontakt. Ferner sind eine gegenüber den beiden Festkontakten bewegliche Kontaktbrücke und eine federlos ausgebildete Zustellvorrichtung vorgesehen, um die Kontaktbrücke von einer geöffneten Stellung des Schalters, in der die beiden Festkontakte nicht miteinander verbunden sind, in eine geschlossene Stellung zu überführen, in der die Kontaktbrücke die beiden Festkontakte elektrisch miteinander verbindet. Die Zustellvorrichtung ist ferner dazu vorgesehen, die Kontaktbrücke in der geschlossenen Stellung gegen die beiden Festkontakte zu pressen.

Generell können bei Schaltern zwei grundsätzlich verschiedene Bauweisen unterschieden werden. Bei der ersten Bauweise wird die Kontaktbrücke beim Schaltvorgang mittels einer geeigneten Zustellvorrichtung auf die beiden Festkontakte zubewegt, bis sich die Kontaktflächen der Festkontakte und die Kontaktflächen der Kontaktbrücke berühren und fest aneinander anliegen. Die Kontaktbrücke ist zumeist federbetätigt oder ist sogar selbst als Feder ausgebildet. Am Markt sind Hochstromschalter verfügbar, die nach diesem Prinzip arbeiten. Die Dimensionierung der Kontaktbrücke beeinflusst gerade dann, wenn die Kontaktbrücke als Feder ausgebildet ist, ganz maßgeblich den thermisch möglichen Dauerstrom des Schalters. Kommt es bei diesen Schaltern im geschalteten Stromkreis zu einem Kurzschluss, so fließt bis zum Auslösen der Sicherung für eine kurze Zeit ein Strom mit einer Stromstärke, die deutlich über dem thermisch möglichen Dauerstrom des Schalters liegt. Bei derartigen Stromstößen mit Stromstärken von mehreren kA werden im Bereich der Kontaktstellen durch den Stromfluss entgegengesetzte Magnetfelder erzeugt, die hohe Kräfte zwischen den Festkontakten und der Kontaktbrücke hervorrufen. Diese magnetischen Kräfte sind entgegen der Anpresskraft gerichtet, mit der die Kontaktbrücke auf die Festkontakte gepresst wird, und können bei entsprechend großen Stromstärken zu einem Abheben der Kontaktbrücke führen. Dabei entsteht zwischen Festkontakt und Kontaktbrücke ein Lichtbogen, durch den Festkontakt und Kontaktbrücke lokal erwärmt werden, was auch dazu führen kann, dass das Material aufgeschmolzen wird. Kommt es zum Abheben der Kontaktbrücke, so fließt durch den Lichtbogen ein weitaus geringerer Strom als zuvor bei geschlossenem Schalter. Der geringere Stromfluss führt auch zu einer Verringerung der magnetisch hervorgerufenen Abhebekräfte, wodurch der Schalter kurze Zeit darauf aufgrund der dauerhaft wirkenden Anpresskraft wieder geschlossen wird. Dieser Prozess wiederholt sich so lange der Stromstoß andauert. Die Erwärmung der Kontaktstellen durch den Lichtbogen kann dabei zu einem Verschweißen der Kontakte führen. Besonders kritisch ist das Phänomen des wiederholten Abhebens der Kontaktbrücke bei federbetätigten Kontaktbrücken und bei Kontaktbrücken, die selbst als Feder ausgebildet sind. Falls die Frequenz des Erregerstroms im Bereich einer Eigenfrequenz der Feder liegt, so kann es zu einer Resonanzkatastrophe kommen, so dass der intermittierend einsetzende Lichtbogen besonders lange aufrecht erhalten wird.

Am Markt sind derzeit federbetätigte Hochstromschalter erhältlich, die für Stromstöße bis etwa 30 kA geeignet sind. Der letztendlich begrenzende Faktor ist die durch die Feder erzielbare Anpresskraft, durch welche die Kontaktbrücke auf die beiden Festkontakte gepresst wird. Derartige Schalter werden in der Regel lastlos geschaltet.

Neue Hochstromanwendungen verlangen nach Schaltern, die einen thermischen Dauerstrom von etwa 800 Ampere erlauben und für Stoßströme bis zu 85 kA oder darüber hinaus geeignet sind. Diesen Anforderungen sind derzeit nur sogenannte Messerkontaktschalter gewachsen. Bei dieser zweiten Bauweise wird ein meist keilförmig ausgebildetes Kontaktmesser in eine entsprechend keilförmig ausgebildete Aufnahme des Festkontakts eingepresst. Messerkontaktschalter sind oft so ausgeführt, dass das Messer, also die Kontaktbrücke, drehbar mit einem der beiden Festkontakte verbunden ist und lediglich in eine entsprechende Aufnahme des zweiten Festkontakts eingepresst wird. Mit Messerkontaktschaltern können sowohl sehr hohe thermische Dauerströme als auch sehr hohe dynamische Stromstöße geschaltet werden. Durch das Einpressen des Messers beim Einschaltvorgang und das Auseinanderziehen der Kontakte beim Ausschaltvorgang kommt es aufgrund von Reibung zu einem relativ großen Verschleiß. Gegenüber Schaltern der erstgenannten Bauweise haben Messerkontaktschalter eine vergleichsweise geringe Lebensdauer.

Ein Schalter der eingangs genannten Art ist in DE 10 2006 008480 B4 als aus dem Stand der Technik bekannt beschrieben. Diese Druckschrift nennt auch das Problem, dass es insbesondere bei hohen Strompulsen und dem daraus resultierenden Abheben der Kontaktbrücke zur Entstehung von Lichtbögen kommen kann, die sowohl die Festkontakte als auch die bewegliche Kontaktbrücke zerstören. Die DE 10 2006 008480 B4 schlägt daher vor, die Kontaktbrücke U-förmig bzw. topfförmig auszugestalten, wobei die Kontaktbrücke im eingeschalteten Zustand rechtwinklig abstehende Fortsätze der beiden Festkontakte umschließt. Die Fortsätze der beiden Festkontakte sind federnd ausgebildet und drücken im eingeschaltenen Zustand von innen nach außen gegen die topfförmig ausgestaltete Kontaktbrücke. Durch Strompulse erzeugte magnetische Felder verstärken bei dieser Bauweise den Anpressdruck zwischen Festkontakten und Kontaktbrücke. Ein Abheben der Kontaktbrücke wird dadurch also vermieden. Jedoch sind die federnd ausgestalteten Fortsätze der beiden Festkontakte im ausgeschalteten Zustand nach außen gespreizt, so dass es beim Schließen und Öffnen des Schalters aufgrund von Reibung zu einem Verschleiß von Kontaktbrücke und Festkontaktfortsätzen kommt, wodurch die Lebensdauer des aus DE 10 2006 008480 B4 bekannten Schalters auch relativ gering ist.

Aus DE 1540490 A1 ist eine druckgasisolierte Hochspannungsschaltanlage bekannt. Die Mechanik zur Betätigung der Kontaktbrücke der Schaltanlage ist nach Art einer Hebebühne ausgebildet. Die Betätigung erfolgt mittels eines Spindelantriebs.

Die AT 143521 B beschreibt einen Hochstromschalter, der über zwei Kontaktbrücken verfügt, zwischen welchen sich die Festkontakte befinden. Beide Kontaktbrücken sind mit Kontaktdruckfedern ausgestattet.

Aus DE 19859199 C1 ist ein Trennschalter bekannt, der ebenfalls über zwei Kontaktbrücken verfügt. Auch bei diesem Trennschalter sind Kontaktdruckfedern vorgesehen.

Aufgabe der vorliegenden Erfindung ist es daher, einen Hochstromschalter bereitzustellen, der für thermische Dauerströme von etwa 800 Ampere und Stoßströme bis ca. 85 kA geeignet ist und gleichzeitig eine hohe Lebensdauer aufweist.

Gelöst wird die Aufgabe durch die Merkmale des unabhängigen Anspruchs 1. Demnach liegt dann eine erfindungsgemäße Lösung der Aufgabe vor, wenn zwei bewegliche Kontaktbrücken vorgesehen sind, wobei die beiden Festkontakte jeweils an einem Ende der Kontaktbrücken zwischen den beiden Kontaktbrücken angeordnet sind, und wobei die Zustellvorrichtung dazu ausgebildet ist, die beiden Kontaktbrücken von einer geöffneten Stellung, in der die beiden Festkontakte nicht miteinander verbunden sind, in eine geschlossene Stellung zu überführen, in der die beiden Festkontakte durch beide Kontaktbrücken elektrisch miteinander verbunden sind, wobei die Kontaktbrücken in der geschlossenen Stellung durch die Zustellvorrichtung gegeneinander auf die Festkontakte gepresst werden, wobei die Steifigkeit der Kontaktbrücken und der Zustellvorrichtung in Richtung der Presskraft einem Wert von mindestens 50.000 kNmm² entspricht, und wobei die niedrigste Eigenfrequenz des Systems bestehend aus Kontaktbrücken und Zustellvorrichtung in Richtung der Presskraft größer als 2000 Hz ist. Kontaktbrücken und Zustellvorrichtung sind dadurch ausreichend steif, um die erforderlichen hohen Anpresskräfte übertragen zu können, die ein Abheben der Kontaktbrücke bei großen Stoßströmen mit Stromstärken bis ca. 85 kA verhindern. Durch die erfindungsgemäße niedrigste Eigenfrequenz des Systems bestehend aus Kontaktbrücken und Zustellvorrichtung von mindestens 2000 Hz ist sichergestellt, dass es nicht zu einer Resonanzkatastrophe kommen kann. Mögliche Erregerfequenzen liegen bei denkbaren Anwendungsfällen unter 2000 Hz. Das gesamte System bestehend aus Kontaktbrücken und Zustellvorrichtung ist als starr und somit als federlos zu betrachten. Dies bedeutet nicht, dass Einzelteile der Zustellvorrichtung oder auch der Kontaktbrücken, die nicht direkt an der Kraftübertragung beteiligt sind, nicht auch geringere Steifigkeitswerte aufweisen können. So z.B. Beilagscheiben, die in gewissen Baugruppen der Zustellvorrichtung oder der Kontaktbrücken verbaut sein können. Bei dem erfindungsgemäßen Hochstromschalter ist die Aufbringung besonders großer Anpresskräfte möglich.

Sofern es zu einem Stromstoß kommt, wird die Verbindung zwischen Festkontakt und Kontaktbrücke, die durch die Presskraft der Zustellvorrichtung aufrecht erhalten wird, zeitweise entlastet, ohne dass es zu einem Abheben der Kontaktbrücke kommt. Festkontakte und Kontaktbrücke sehen lediglich eine leichte zeitweilige Verformung. Die aufgrund der großen Stromstärke hervorgerufenen magnetischen Kräfte werden von der Kontaktbrücke und der Zustellvorrichtung absorbiert und vollständig in Wärme umgewandelt. Einen besonders großen Vorteil gegenüber herkömmlichen Messerschaltern bietet die weitaus höhere Lebensdauer des erfindungsgemäßen Hochstromschalters.

Vorteilhafte Ausgestaltungen der vorliegenden Erfindung sind Gegenstand der Unteransprüche.

In einer besonders bevorzugten Ausführungsform der vorliegenden Erfindung werden die beiden Kontaktbrücken mit derselben Kraft gegen die Festkontakte gepresst, so dass die resultierende Kraft auf die Lagerung der beiden Festkontakte gegen Null geht. Die Festkontakte müssen daher nicht besonders stabil im Gehäuse des Hochstromschalters gelagert sein. Eine Zerstörung des Schalters aufgrund besonders hoher Anpresskräfte wird somit vermieden.

In einer weiteren besonders bevorzugten Ausführungsform der vorliegenden Erfindung ist die Zustellvorrichtung so dimensioniert, dass die die Kontaktbrücken in der geschlossenen Stellung jeweils mit einer Kraft von mindestens 500 N auf die beiden Festkontakte gepresst werden. Dadurch wird ein Abheben der Kontaktbrücke bei Stoßströmen von mehr als 35 kA vermieden.

In einer weiteren besonders bevorzugten Ausführungsform der vorliegenden Erfindung umfasst die Zustellvorrichtung einen Spindelantrieb, um die Kontaktbrücken von der geöffneten Stellung in die geschlossene Stellung zu überführen und nach Art einer Schraubklemme auf die Festkontakte zu pressen. Diese Ausführungsform ermöglicht die Aufbringung sehr großer Anpresskräfte bei gleichzeitig sehr einfachem Aufbau des Hochstromschalters. Um große Anpresskräfte zu erzeugen, sind alternativ auch alle möglichen Arten von Getrieben, beispielsweise Keilgetriebe oder dergleichen, denkbar.

Vorzugsweise ist eine Spindel des Spindelantriebs drehbar an einem Gehäuse des Hochstromschalters gelagert, wobei die Spindel zwischen den beiden Festkontakten und senkrecht zur Längserstreckung der Kontaktbrücken angeordnet ist. Bei dieser Ausführungsform wird nur eine Spindel benötigt, um an beiden Festkontakten eine gleichmäßig verteilte Anpresskraft zu erzeugen. Dieser Aufbau ist besonders einfach und lässt überdies eine kostengünstige Fertigung zu.

Weiter vorzugsweise weist die Spindel zwei gegenläufige Gewinde auf, wobei die gegenläufigen Gewinde jeweils mit einer der beiden Kontaktbrücken in Eingriff stehen. So können auf einfache Art und Weise zwei Kontaktbrücken von einer geöffneten Stellung, in der die beiden Kontaktbrücken die Festkontakte nicht berühren, in eine geschlossene Stellung gebracht werden, in der die beiden Kontaktbrücken jeweils beide Festkontakte miteinander verbinden. Beispielsweise können sich die beiden Kontaktbrücken bei einer Drehung der Spindel im Uhrzeigersinn gegeneinander auf die Festkontakte zubewegen, wobei eine Drehung der Spindel gegen den Uhrzeigersinn bewirkt, dass sich die beiden Kontaktbrücken wieder von den Festkontakten entfernen.

Weiter vorzugsweise ist die Spindel unter einem gewissen Spiel axial verschieblich am Gehäuse gelagert. Dadurch wird sichergestellt, dass die beiden Kontaktbrücken gleichmäßig gegen die Festkontakte gedrückt werden. Bauteiltoleranzen können dazu führen, dass eine der beiden Kontaktbrücken bei axial unverschieblich gelagerter Spindel die Festkontakte beim Schaltvorgang eher erreicht als die zweite Kontaktbrücke. Dies hätte zur Folge, dass auf die Festkontakte ein Biegemoment wirkt, wodurch die Lager der beiden Festkontakte bei jedem Schaltvorgang belastet werden. Darunter würde die Lebensdauer des Schalters leiden. Das axiale Spiel der Spindel muss selbstverständlich geringer sein als der Verfahrweg der Kontaktbrücken zwischen der geöffneten Stellung und der geschlossenen Stellung.

In einer weiteren bevorzugten Ausführungsform der vorliegenden Erfindung besteht zwischen der Kontaktbrücke und dem Gehäuse des Hochstromschalters zumindest eine Gleitführung. Dadurch ist gewährleistet, dass die Kontaktbrücken sicher und problemlos geschlossen bzw. geöffnet werden können.

Vorzugsweise umfasst die Kontaktbrücke an beiden Enden jeweils ein um 90 Grad abgewinkeltes Gleitführungselement. Dadurch wird eine äußerst präzise Führung der Kontaktbrücke an einem entsprechenden Bauteil des Gehäuses ermöglicht, wobei diese Ausführungsform darüber hinaus sehr kostengünstig realisierbar ist.

In einer weiteren bevorzugten Ausführungsform der vorliegenden Erfindung ist die Zustellvorrichtung hydraulisch angetrieben. Mittels Hydraulik lassen sich sehr hohe Anpresskräfte erzielen. Eine hydraulische Zustellvorrichtung ist auch starr im vorgenannten Sinn.

In einer weiteren bevorzugten Ausführungsform der vorliegenden Erfindung handelt es sich bei dem Hochstromschalter um einen Wechselstromschalter, wobei die niedrigste Eigenfrequenz des Systems bestehend aus Kontaktbrücken und Zustellvorrichtung, in Richtung der Presskraft größer ist als die Wechselstromfrequenz. Wenn durch den Hochstromschalter ein Wechselstrom mit großer Stormstärke fließt, so werden im Bereich des Kontakts zwischen den Festkontakten und der Kontaktbrücke Wechselmagnetfelder erzeugt, und zwar mit der Frequenz des Wechselstroms. Liegt die Wechselstromfrequenz im Bereich einer Resonanzfrequenz des Systems bestehend aus Kontaktbrücken und Zustellvorrichtung, so wird dieses System zu Schwingungen angeregt. Dabei kann es zur Resonanzkatastrophe kommen. Die Folge wäre ein periodisches Abheben der Kontaktbrücke und die Entstehung eines Lichtbogens zwischen Kontaktbrücke und Festkontakt. Wenn aber der Schalter gemäß der bevorzugten Ausführungsform so ausgelegt wird, dass die Eigenfrequenz des Systems bestehend aus Kontaktbrücken und Zustellvorrichtung in Richtung der Presskraft größer ist als die Wechselstromfrequenz, so wird gerade diese Schwingungsanregung vermieden.

Die Kontaktflächen der Festkontakte und der Kontaktbrücken bestehen vorzugsweise aus Silber. Da Silber sehr weich ist, wird aufgrund des Anpressdrucks zwischen den Festkontakten und der Kontaktbrücke ein sehr guter Flächenkontakt erzielt.

Ein Ausführungsbeispiel der vorliegenden Erfindung wird im Folgenden anhand von Zeichnungen näher erläutert. Es zeigen.
- Figur 1: einen erfindungsgemäßen Hochstromschalter in Schrägansicht in einer geschlossenen Stellung und
- Figur 2: den erfindungsgemäßen Hochstromschalter aus Figur 1 in geöffneter Stellung.

Für die folgenden Ausführungen gilt, dass gleiche Teile durch gleiche Bezugszeichen bezeichnet sind.

Die Figuren 1 und 2 zeigen ein Ausführungsbeispiel eines erfindungsgemäßen Hochstromschalters 1 in geschlossener Stellung (Figur 1) bzw. geöffneter Stellung (Figur 2).

Das Gehäuse 6 des erfindungsgemäßen Hochstromschalters 1 ist teilweise geöffnet dargestellt, um einen Einblick in das Innenleben des Schalters zu gewähren.

Der Schalter umfasst einen linken ersten Festkontakt 2 und einen rechten zweiten Festkontakt 3. Die beiden Festkontakte 2 und 3 sind beabstandet voneinander in dem Gehäuse 6 des Schalters 1 gelagert, wobei jeweils ein Ende der Festkontakte 2 bzw. 3 aus dem Gehäuse 6 hervorsteht. An diesem Ende befindet sich jeweils ein elektrischer Anschluss 9, um den Schalter 1 in den zu schaltenden Stromkreis integrieren zu können.

In der in Figur 1 gezeigten geschlossenen Stellung des Schalters 1 sind die beiden Festkontakte 2 und 3 über die beiden Kontaktbrücken 4 elektrisch miteinander verbunden. Jede der beiden Kontaktbrücken 4 umfaßt als Stromleiter einen rechteckigen Kupferstab 43, an dessen beiden Enden eine erste Kontaktfläche 41 bzw. eine zweite Kontaktfläche 42 angeordnet sind. Die Kontaktflächen 41 und 42 sind lediglich in Figur 2 bezeichnet. Die Figur 2 zeigt ebenfalls, dass der erste Festkontakt an seinem im Inneren des Gehäuses 6 liegenden Ende sowohl auf seiner Oberseite als auch auf seiner Unterseite eine Kontaktfläche 21 aufweist. Ebenso umfaßt auch der rechte zweite Festkontakt 3 zwei derartige Kontaktflächen 31. Im geschlossenen Zustand des Schalters, der in Figur 1 dargestellt ist, liegt die erste Kontaktfläche 41 der beiden Brücken 4 plan an jeweils einer Kontaktfläche 21 des ersten Festkontaktes 2 an. Die zweite Kontaktfläche 42 der Brücken 4 kontaktiert jeweils eine Kontaktfläche 31 des zweiten Festkontaktes 3.

Senkrecht zur Längserstreckung der beiden Kontaktbrücken 4 ist mittig zwischen den beiden Festkontakten 2 und 3 eine Spindel 5 angeordnet, die drehbar am Gehäuse 6 gelagert ist. Die Spindel 5 ist dazu vorgesehen, den Schalter zu betätigen, bzw. die beiden Kontaktbrücken 4 beim Einschaltvorgang auf die Festkontakte 2 und 3 zuzubewegen und gegeneinander auf die Festkontakte 2 und 3 zu pressen und die beiden Kontaktbrücken 4 beim Ausschaltvorgang von den beiden Festkontakten 2 und 3 wegzubewegen. Die Spindel 5 umfasst dazu zwei Gewindeabschnitte 51 und 52, die über eine fest mit der Kontaktbrücke 4 verbundene Mutter 8 jeweils mit einer der beiden Kontaktbrücken 4 in Eingriff stehen. Die beiden Gewindeabschnitte 51 und 52 sind gegenläufig ausgeführt, so dass eine Drehung der Gewindespindel 5 gegen den Uhrzeigersinn bewirkt, dass die beiden Kontaktbrücken in Richtung der beiden Festkontakte 2 und 3 aufeinander zubewegt werden. Eine Drehung der Spindel 5 im Uhrzeigersinn bewirkt, dass sich die beiden Kontaktbrücken voneinander entfernen und die Verbindung der beiden Festkontakte 2 und 3 gelöst wird. Zur Führung der Kontaktbrücken am Gehäuse 6 umfassen die Kontaktbrücken an ihren beiden Enden jeweils ein Gleitführungselement 7. Das Gleitführungselement 7 ist ein Stahlblechbauteil, das auf den Kupferstab 43 der Brücke 4 aufgeschraubt ist und am jeweiligen Ende der Kontaktbrücke 4 im rechten Winkel absteht. Der abstehende Schenkel des Gleitführungselements 7 verläuft somit parallel zur Achse der Spindel 5. Die abstehenden Schenkel der Gleitführungselemente 7 werden an Gleitführungsblöcken 61 des Gehäuses 6 geführt. Die Führungsflächen der Gleitblöcke 61 verlaufen ebenfalls parallel zur Achse der Spindel 5.

Da die Bewegungsrichtung der beiden Kontaktbrücken 4 senkrecht zu den Kontaktflächen 21 bzw. 31 der beiden Festkontakte 2 und 3 verläuft, tritt zwischen den Kontaktflächen 41 und 42 der Kontaktbrücken 4 und den Kontaktflächen 21 und 31 der Festkontakte 2 und 3 beim Öffnen und Schließen des Schalters keine bzw. allenfalls eine sehr geringe Reibung auf.

Der erfindungsgemäße Schalter 1 hat daher eine weitaus größere Lebensdauer als vergleichbare Messerkontaktschalter. Die Kontaktflächen 21, 31, 41 und 42 bestehen aus Silber. Silber leitet sehr gut und ist zudem relativ weich, wodurch sich auch bei geringen Anpresskräften zwischen Kontaktbrücke und Festkontakt eine sehr gute Kontaktierung ergibt.

Nicht gezeigt ist der Antrieb der Spindel 5, der beispielsweise in einem Elektromotor bestehen kann. Durch den Spindelantrieb ist auch bei einem geringen Motordrehmoment eine hohe Anpresskraft realisierbar, mit welcher die Kontaktbrücken 4 auf die innen liegenden Enden der Festkontakte 2 und 3 gepresst werden. Um Bauteiltoleranzen auszugleichen, ist die Gewindespindel 5 unter einem gewissen Spiel axial verschieblich am Gehäuse 6 des Schalters 1 gelagert. Dadurch werden die beiden Kontaktbrücken 4 bei geschlossenem Schalter gleichmäßig gegen die beiden Festkontakte 2 und 3 gepresst.

## Patentansprüche

1. Hochstromschalter (1) mit einem ersten Festkontakt (2), einem von dem ersten Festkontakt beabstandeten zweiten Festkontakt (3), zumindest einer gegenüber den beiden Festkontakten beweglichen Kontaktbrücke (4), und mit einer federlos ausgebildeten Zustellvorrichtung, um die Kontaktbrücke von einer geöffneten Stellung, in der die beiden Festkontakte nicht miteinander verbunden sind, in eine geschlossene Stellung zu überführen, in der die Kontaktbrücke die beiden Festkontakte elektrisch miteinander verbindet, wobei die Zustellvorrichtung ferner dazu vorgesehen ist, die Kontaktbrücke in der geschlossenen Stellung gegen die beiden Festkontakte zu pressen, **dadurch gekennzeichnet, dass** zwei bewegliche Kontaktbrücken (4) vorgesehen sind, wobei die beiden Festkontakte jeweils an einem Ende der Kontaktbrücken zwischen den beiden Kontaktbrücken angeordnet sind, und wobei die Zustellvorrichtung dazu ausgebildet ist, die beiden Kontaktbrücken von einer geöffneten Stellung, in der die beiden Festkontakte nicht miteinander verbunden sind, in eine geschlossene Stellung zu überführen, in der die beiden Festkontakte durch beide Kontaktbrücken elektrisch miteinander verbunden sind, wobei die Kontaktbrücken in der geschlossenen Stellung durch die Zustellvorrichtung gegeneinander auf die Festkontakte gepresst werden, wobei die Steifigkeit der Kontaktbrücken und der Zustellvorrichtung in Richtung der Presskraft einem Wert von mindestens 50.000 kNmm² entspricht, und wobei die niedrigste Eigenfrequenz des Systems bestehend aus Kontaktbrücken und Zustellvorrichtung in Richtung der Presskraft größer 2.000 Hz ist.

2. Hochstromschalter (1) nach Anspruch 1, **dadurch gekennzeichnet, dass** die Zustellvorrichtung so dimensioniert ist, dass die Kontaktbrücken in der geschlossenen Stellung jeweils mit einer Kraft von mindestens 500 N auf die beiden Festkontakte gepresst werden.

3. Hochstromschalter (1) nach einem der Ansprüche 1 oder 2, **dadurch gekennzeichnet, dass** die Zustellvorrichtung einen Spindelantrieb umfasst, um die Kontaktbrücken von der geöffneten Stellung in die geschlossene Stellung zu überführen und nach Art einer Schraubklemme auf die Festkontakte zu pressen.

4. Hochstromschalter (1) nach Anspruch 3, **dadurch gekennzeichnet, dass** eine Spindel (5) des Spindelantriebs drehbar an einem Gehäuse (6) des Hochstromschalters (1) gelagert ist, wobei die Spindel zwischen den beiden Festkontakten und senkrecht zur Längserstreckung der Kontaktbrücken angeordnet ist.

5. Hochstromschalter (1) nach Anspruch 4, **dadurch gekennzeichnet, dass** die Spindel (5) zwei gegenläufige Gewinde (51, 52) aufweist, wobei die gegenläufigen Gewinde jeweils mit einer der beiden Kontaktbrücken in Eingriff stehen.

6. Hochstromschalter (1) nach Anspruch 5, **dadurch gekennzeichnet, dass** die Spindel (5) unter einem gewissen Spiel axial verschieblich am Gehäuse (6) gelagert ist.

7. Hochstromschalter (1) nach einem der Ansprüche 3 bis 6, **dadurch gekennzeichnet, dass** zwischen der Kontaktbrücke (4) und dem Gehäuse (6) des Hochstromschalters (1) zumindest eine Gleitführung besteht.

8. Hochstromschalter (1) nach Anspruch 7, **dadurch gekennzeichnet, dass** die Kontaktbrücke (4) an beiden Enden jeweils ein um 90° abgewinkeltes Gleitführungselement (7) umfasst.

9. Hochstromschalter (1) nach einem der Ansprüche 1 oder 2, **dadurch gekennzeichnet, dass** die Zustellvorrichtung hydraulisch angetrieben ist.

10. Hochstromschalter (1) nach einem der vorstehenden Ansprüche, **dadurch gekennzeichnet, dass** es sich um einen Wechselstromschalter handelt, wobei die niedrigste Eigenfrequenz des Systems bestehend aus Kontaktbrücken und Zustellvorrichtung in Richtung der Presskraft größer ist als die Wechselstromfrequenz.

## Claims

1. A high-current switch (1) comprising a first fixed contact (2), a second fixed contact (3) spaced apart from the first fixed contact, at least one contact bridge (4) that is movable relative to the two fixed contacts, and a non-resilient advancing device for transferring the contact bridge from an open position, in which the two fixed contacts are not connected to one another, to a closed position, in which the contact bridge electrically connects the two fixed contacts to one another, the advancing device being also provided for pressing the contact bridge in the closed position against the two fixed contacts, **characterized in that** two movable contact bridges (4) are provided, wherein each of the two fixed contacts is arranged at a respective end of the contact bridges between the two contact bridges, and wherein the advancing device is configured for transferring the two contact bridges from an open position, in which the two fixed contacts are not connected to one another, to a closed position, in which the two fixed contacts are electrically connected to one another by both contact bridges, wherein the contact bridges are pressed by the advancing device against one another onto the fixed contacts in the closed position, wherein the stiffness of the contact bridges and of the advancing device corresponds to a value of at least 50,000 kNmm² in the direction of the pressing force, and wherein the lowest natural frequency of the system, which consists of the contact bridges and the advancing device, is higher than 2,000 Hz in the direction of the pressing force.

2. The high-current switch (1) according to claim 1, **characterized in that** the advancing device is dimensioned such that, in the closed position, each of the contact bridges is pressed onto the two fixed contacts with a force of at least 500 N.

3. The high-current switch (1) according to one of the claims 1 or 2, **characterized in that** the advancing device comprises a spindle drive for transferring the contact bridges from the open position to the closed position and pressing them, like a screw terminal, onto the fixed contacts.

4. The high-current switch (1) according to claim 3, **characterized in that** a spindle (5) of the spindle drive is rotatably supported on a housing (6) of the high-current switch (1), the spindle being arranged between the two fixed contacts and perpendicular to the longitudinal dimensions of the contact bridges.

5. The high-current switch (1) according to claim 4, **characterized in that** the spindle (5) has two threads (51, 52) threaded in opposite directions, each of these oppositely threaded threads being in engagement with one of the two contact bridges.

6. The high-current switch (1) according to claim 5, **characterized in that** the spindle (5) is supported on the housing (6) such that it is axially displaceable with a certain amount of play.

7. The high-current switch (1) according to one of the claims 3 to 6, **characterized in that** at least one sliding guide is provided between the contact bridge (4) and the housing (6) of the high-current switch (1).

8. The high-current switch (1) according to claim 7, **characterized in that** the contact bridge (4) comprises on each of its two ends a 90°-offset sliding guide element (7).

9. The high-current switch (1) according to one of the claims 1 or 2, **characterized in that** the advancing device is hydraulically driven.

10. The high-current switch (1) according to one of the preceding claims, **characterized in that** the high-current switch is an AC switch, wherein the lowest natural frequency of the system consisting of the contact bridges and the advancing device is higher than the AC frequency in the direction of the pressing force.

## Revendications

1. Interrupteur (1) pour courant élevé, comprenant un premier contact fixe (2), un deuxième contact fixe (3) situé à distance du premier contact fixe, au moins un pontet de contact (4) mobile par rapport aux deux contacts fixes, et comprenant un dispositif de déplacement conçu sans ressort, destiné à transférer le pontet de contact d'une position ouverte, dans laquelle les deux contacts fixes ne sont pas reliés l'un à l'autre, à une position fermée dans laquelle le pontet de contact relie électriquement les deux contacts fixes l'un à l'autre, le dispositif de déplacement étant par ailleurs prévu pour presser le pontet de contact contre les deux contacts fixes, dans la position fermée, **caractérisé en ce que** sont prévus deux pontets de contact (4) mobiles, **en ce que** les deux contacts fixes sont agencés, chacun respectivement à une extrémité des pontets de contact, entre les deux pontets de contact, et **en ce que** le dispositif de déplacement est configuré pour transférer les deux pontets de contact d'une position ouverte, dans laquelle les deux contacts fixes ne sont pas reliés l'un à l'autre, à une position fermée dans laquelle les deux contacts fixes sont reliés électriquement l'un à l'autre par les deux pontets de contact, **en ce que** les pontets de contact, dans la position fermée, sont pressés par le dispositif de déplacement, l'un envers l'autre contre les contacts fixes, **en ce que** la rigidité des pontets de contact et du dispositif de déplacement dans la direction de pressage ou de compression, correspond à une valeur d'au moins 50.000 kNmm², et **en ce que** la fréquence propre la plus basse du système constitué des pontets de contact et du dispositif de déplacement, est supérieure à 2.000 Hz dans la direction de la force de pressage ou de compression.

2. Interrupteur (1) pour courant élevé, selon la revendication 1, **caractérisé en ce que** le dispositif de déplacement est dimensionné de manière à ce que les pontets de contact, dans la position fermée, soient pressés chacun respectivement avec une force d'au moins 500 N sur les deux contacts fixes.

3. Interrupteur (1) pour courant élevé, selon l'une des revendications 1 ou 2, **caractérisé en ce que** le dispositif de déplacement comprend un entraînement à vis pour transférer les pontets de contact de la position ouverte à la position fermée, et les presser sur les contacts fixes à la manière d'un serre-joint à vis.

4. Interrupteur (1) pour courant élevé, selon la revendication 3, **caractérisé en ce qu'**une vis (5) de l'entraînement à vis est montée en rotation dans un boitier (6) de l'interrupteur (1) pour courant élevé, la vis étant agencée entre les deux contacts fixes et perpendiculairement à l'étendue longitudinale des pontets de contact.

5. Interrupteur (1) pour courant élevé, selon la revendication 4, **caractérisé en ce que** la vis (5) présente deux filetages (51, 52) de sens opposé, les filetages de sens opposé étant en prise chacune respectivement avec l'un des deux pontets de contact.

6. Interrupteur (1) pour courant élevé, selon la revendication 5, **caractérisé en ce que** la vis (5) est montée de manière axialement coulissante, selon un certain jeu, dans le boitier (6).

7. Interrupteur (1) pour courant élevé, selon l'une des revendications 3 à 6, **caractérisé en ce qu'**entre le pontet de contact (4) et le boitier (6) de l'interrupteur (1) pour courant élevé, est réalisé au moins un guidage par glissement.

8. Interrupteur (1) pour courant élevé, selon la revendication 7, **caractérisé en ce que** le pontet de contact (4) comporte, aux deux extrémités, respectivement un élément de guidage par glissement (7) coudé de 90°.

9. Interrupteur (1) pour courant élevé, selon l'une des revendications 1 ou 2, **caractérisé en ce que** le dispositif de déplacement est entraîné par voie hydraulique.

10. Interrupteur (1) pour courant élevé, selon l'une des revendications précédentes, **caractérisé en ce qu'**il s'agit d'un interrupteur à courant alternatif, la fréquence propre la plus basse du système constitué des pontets de contact et du dispositif de déplacement étant supérieure à la fréquence du courant alternatif, dans la direction de la force de pressage ou de compression.
